# EUROPÄISCHE PATENTSCHRIFT

(11) **EP 0 702 194 B1**
(45) Veröffentlichungstag und Bekanntmachung des Hinweises auf die Patenterteilung: **04.11.1998**
(21) Anmeldenummer: 94114019.6
(22) Anmeldetag: 07.09.1994
(51) Int. Cl.: F23D 14/60, F23N 1/02

(54) **Kombiniertes Gas/Luft-Ventil für Brenner**
Combined gas/air-valve for burner
Soupape combinée gaz/air pour brûleur

(43) Veröffentlichungstag der Anmeldung: 20.03.1996
(73) Patentinhaber: HONEYWELL B.V., 1101 EA Amsterdam Z.O. (NL)
(72) Erfinder: Vrolijk, Enno, NL-7751 BC Dalen (NL); Pragt, Johan H., NL-7741 SB Coevorden (NL)
(74) Vertreter: Rentzsch, Heinz, Dipl.-Ing.

(56) Entgegenhaltungen:
- EP-A- 0 508 164
- EP-A- 0 559 280
- DE-A- 4 303 700
- GB-A- 2 130 357
- PATENT ABSTRACTS OF JAPAN vol. 11, no. 377 (M-649) (2824) 9. Dezember 1987 & JP-A-62 147 214 (NIPPON SHIIRASU) 1. Juli 1987

## Beschreibung

Die Erfindung betrifft ein kombiniertes Gas/Luft-Ventil für Brenner gemäß Oberbegriff des Anspruchs 1. Bei einem aus EP-A 0 559 280 bekannten Ventil dieser Art wirkt jeder der beiden Ventilkörper mit je einem konisch ausgebildeten Strömungskanal zusammen, um auf diese Weise je eine Drosselstelle veränderbaren Durchlaßquerschnitts zu schaffen. Der eine Ventilkörper ragt in einen sich konisch öffnenden Einlaßkanal für das Brenngas hinein und wird von diesem in Öffnungsrichtung angeströmt. Der andere Ventilkörper arbeitet mit einer in der gleichen Richtung konisch ausgebildeten Begrenzungswand der Gemischkammer zusammen. Dies hat zur Folge, daß bei einem Klemmen oder bei starker Reibung des Doppelventilkörpers zwar das Verhältnis des Gemischstroms zum Gasstrom gleich bleibt, jedoch das Verhältnis von Gas- zum Luftstrom geändert wird. Hier soll die Erfindung Abhilfe schaffen.

Aus dem Bericht über die International Gas Research Conference 1992 ist eine Einrichtung zur gleichsinnigen Regelung von Gas- und Verbrennungsluftzufuhr zu einem Brenner bekannt, welche ein sowohl auf die Gaszufuhr als auch auf die Luftzufuhr einwirkendes, von einem gemeinsamen Elektroantrieb verstellbaren Doppelstellglied aufweist. Im genannten Bericht ist in Figur 2 auf Seite 410 ein integriertes Misch- und Stellmodul IMS für modulierende Vormischbrenner dargestellt, bei dem das Doppelstellglied in Form eines Doppelventils einen ersten Drosselkörper für die Luftzufuhr sowie einen mit dem ersten Drosselkörper gekoppelten zweiten Drosselkörper für die Gaszufuhr aufweist, welche gemeinsam von dem Steuermotor verstellt werden. Zur Veränderung des Gas/Luftverhältnisses kann man die beiden koaxial zueinander angeordneten Drosselkörper gegeneinander verstellen, indem man die mit einem Außengewinde versehene Ventilstange des einen Drosselkörpers in der als Buchse ausgestalteten und mit einem Innengewinde versehenen Ventilstange des anderen Drosselkörpers verdreht. Mit Hilfe des Motorantriebs erfolgt eine gemeinsame Verstellung von Gas- und Luftzufuhr bei festem Mischverhältnis. Das Verbrennungsluftgebläse arbeitet mit konstanter Drehzahl.

Eine ähnliche Einrichtung ist aus DE-PS 969 044 bekannt, wo zwei konisch ausgebildete und über eine Stange miteinander mechanisch gekoppelte Drosselkörper vorgesehen sind, von denen der eine zusammen mit einem ersten Ventilsitz ein die Verbrennungsluftzufuhr steuerndes Ventil und der andere zusammen mit einem zweiten Ventilsitz ein die Gaszufuhr steuerndes Ventil bildet. Das Gas/Luft-Gemisch wird durch einen diesem Mischventil nachgeschalteten Verdichter angesaugt. Die beiden Ventilkörper sind über eine gemeinsame Ventilstange mit der Membran eines Membranantriebs verbunden. Auf die Unterseite dieser Membran wirkt der Zuluftdruck ein, während die Kammer oberhalb der Membran mit dem Gemisch-Auslaß verbunden ist. Dem Zuluftdruck wirkt ein auf die Membran aufgesetztes Gewicht entgegen. Auch hier ist wie beim zuvorgenannten Doppelventil ein gesonderter Antrieb zur gemeinsamen Verstellung der beiden Ventilkörper vorgesehen. Dies vergrößert den Platzbedarf für das kombinierte Gas/Luft-Ventil beträchtlich.

Die DE-A 43 03 700 beschreibt eine Vorrichtung zur Regelung des Gas/Luft-Verhältnisses bei einem Gasbrenner, wobei zwischen einem den Verbrennungsluftstrom erzeugenden Gebläse und einer die Mischstelle von Gas und Luft speisenden Luftkammer eine mit Hilfe eines Motors verstellbare Luftklappe angeordnet ist. Ein Regelventil in der Gaszuleitung wird in Abhängigkeit von einem Differenzdruck gesteuert, zu dessen Erzeugung eine erste Druckmeßstelle in der Luftkammer und eine zweite Druckmeßstelle in der Nähe der Mischstelle vorgesehen ist.

In PATENT ABSTRACTS OF JAPAN, Band 11, Nr. 377 (M-649) [2824] vom 9.12.1987 betreffend die japanische Patentveröffentlichung JP-A-62-147214 ist ein kombiniertes Steuerventil für die Verbrennungsluft- und Gaszufuhr zu einem Brenner dargestellt, welches zwei über eine Ventilstange miteinander gekoppelte Ventilregelkörper aufweist. Der eine ist zwischen Ein- und Auslaß eines Luftventils wirksam, während der andere Teil eines auf das Luftventil aufgesetzten gesonderten Gasventils ist. Dem Gaseinlaß ist ein Druckregler vorgeschaltet, welcher die Druckdifferenz am Regelkörper des Gasventils konstant hält. Beide Ventilkörper sind jeweils in Öffnungsrichtung angeströmt. An die getrennten Auslässe von Luftventil und Gasventil sind eine Luft- und eine Gasleitung zu einem Brenner angeschlossen.

Auch ein in EP-A-0 316 454 beschriebenes Luft/Brennstoff-Ventil für Gasbrenner verwendet zum Verstellen der mechanisch miteinander verbundenen Ventilkörper einen gesonderten Ventilantrieb. Außer einem Gasventil sind dabei ein Primärluftventil sowie ein Sekundärluftventil zu einer Baueinheit zusammengefaßt. Der Ventilkörper des Primärluftventils arbeitet mit einer konischen Gegenfläche zusammen, während der Ventilkörper des Gasventils selbst konisch ausgebildet ist. Die Ventilkörper aller drei Ventile werden von dem gemessenen Antrieb verstellt.

Die im Anspruch 1 gekennzeichnete Erfindung hat demgegenüber den Vorteil, daß sie, wie auch das eingangs erwähnte Doppelventil gemäß EP-A 0 559 280 keinen besonderen Antrieb für die Ventilkörper benötigt, aber gegenüber diesem Stand der Technik den wesentlichen Vorteil hat, daß auch im Falle einer mechanischen Beeinträchtigung der Bewegung der beiden Ventilkörper, beispielsweise infolge eines Klemmens der Ventilstange oder infolge erhöhter Reibung, das einmal eingestellte Gas/Luft-Verhältnis unabhängig von der jeweiligen Stellung des Doppelventilkörpers eingehalten wird und somit eine ordnungsgemäße Verbrennung gewährleistet bleibt. Dies gilt für alle gewünschten Durchsatzwerte, also auch bei sehr geringem Durchsatz. Dieser Durchsatz wird bestimmt durch den Wärmebedarf, beispielsweise eines Warmwassererhitzers oder eines zu beheizenden Raumes, welcher die Drehzahl des Gebläses und damit den Unterdruck stromabwärts des Ventils steuert. Vorteilhafte Ausgestaltungen der Erfindung ergeben sich aus den Unteransprüchen. Sie wird nachfolgend anhand eines in der Zeichnung wiedergegebenen Ausführungsbeispiels erläutert.

Das im Schnitt wiedergegebene Ventilgehäuse 1 hat einen Lufteinlaß 2 sowie einen Auslaß 3 für das Gas/Luft-Gemisch. Der zylindrische Lufteinlaß 2 geht in einen konisch oder anderweit seinen Querschnitt vergrößernden Strömungskanal 4 über, in welchem ein scheibenförmiger Ventilkörper 5 axial verschiebbar ist. Er trägt an seinem dem Einlaß 2 zugewandten unteren Ende einen mit einer abgerundeten Kappe 6 versehenen Stift, dem ein einstellbarer Anschlag 7 in Form einer Schraube gegenübersteht. Diese ist in einer den Lufteinlaß 2 überspannenden und mit Luftdurchschnittsöffnungen versehenen Traverse 8 verstellbar. Zur Axialführung des Ventilkörpers 5 dienen in den Strömungskanal 4 hineinragende Rippen 9.

Über eine Ventilstange 10 ist am Ventilkörper 5 ein zweiter Ventilkörper 11 befestigt, welcher mit einem ebenfalls konisch ausgebildeten Strömungskanal 12 zusammenwirkt. Dieser geht in den Gaseinlaß 13 über. Die Konizität bzw. Querschnittsänderung beider Strömungskanäle 4 und 12 verläuft in der gleichen Richtung. Ein Führungsstift 14 in Verbindung mit einer ortsfesten Führung 15 sorgt für eine kippfreie Führung des Doppelventilkörpers 5, 10, 11. Der Strömungskanal 12 ist in einer in den Deckel 16 des Gehäuses 1 eingesetzten Buchse 17 vorgesehen. Eine Schrauben- oder Kegelfeder 18 stützt sich einerseits am Gehäusedeckel 16 und andererseits am Ventilkörper 5 des Luftventils ab und drückt diesen in Richtung auf die konische Begrenzungswand 4 des Lufteinströmkanals.

Der Doppelschließkörper 5, 10, 11 hat keinen Antrieb, sondern wird gegen die Kraft der Feder 18 und gegen die Kraft seines Gewichts durch den Unterdruck am Gemischauslaß 3 angehoben, sofern dieser Unterdruck genügend stark ist. Die Größe des Unterdrucks bestimmt die Position beider Ventilkörper 5 und 11. Da der Doppelschließkörper 5, 10 an beiden Enden in Führungen 9 bzw. 15 geführt ist, kann er auch mit sich horizontal erstreckender Ventilstange 10 angeordnet sein. Die Abmessungen der beiden Schließkörper 5 und 11 und der zugehörigen Strömungskanäle 4 und 12 sind derart getroffen, daß in jeder beliebigen Stellung des Doppelventilkörpers ein vorgegebenes Gas/Luft-Verhältnis im Gemisch M am Ausgang 3 vorhanden ist, unabhängig von der Gesamtströmungsmenge des Gemisches.

Zur Einstellung des Gas/Luft-Verhältnisses kann man - wie im Prinzip aus EP-A 0 508 164 bekannt - entweder die Buchse 17 verstellen oder die beiden Ventilkörper 5 und 6 gegeneinander verstellbar anordnen, indem beispielsweise die Ventilstange 10 an ihrem unteren Ende mit einem Gewinde versehen, und in einem entsprechenden Innengewinde des Ventilkörpers 5 verstellbar ist. Hierzu kann der Führungsstift 14 mit einer Angriffsfläche für ein Verstellwerkzeug ausgestattet sein.

Die Aufrechterhaltung eines konstanten Gas/Luft-Verhältnisses erfordert, daß die Einlaßdrücke von Gas und Luft in einem vorgegebenen Verhältnis zueinander stehen. Dies läßt sich durch einen Druckregler 19 in der Gaszufuhrleitung 20 erreichen, welcher den Einlaßgasdruck P13 dem Einlaßluftdruck P2 entweder im Verhältnis 1:1 oder mit einem konstanten Verstärkungsfaktor nachführt. Eine hierfür geeignete Ausführungsform eines Druckreglers ist in der europäischen Patentanmeldung 93 114 902.5 vom 16.9.1993 (72200796) beschrieben. Auch andere bekannte Druckregler können hierfür Verwendung finden. Die Stellung der Ventilkörper 5, 11 hängt von der Druckdifferenz P2 - P3 zwischen den Drücken P2 am Lufteinlaß 2 und am Gemischauslaß 3 ab und ist dieser Druckdifferenz beispielsweise proportional.

Wird von dem an den Auslaß 3 angeschlossenen Brenner eine höhere Leistung gefordert, so erhöht das Gebläse den Unterdruck am Auslaß 3 und damit den Durchsatz. Dabei wird gleichzeitig im unveränderten Verhältnis zueinander die Luftzufuhr über den Einlaß 2 als auch die Gaszufuhr durch den Einlaß 13 erhöht. Wird keine Wärme mehr benötigt und das Gebläse auf eine Mindestdrehzahl zurückgeschaltet oder stillgesetzt, so fällt der den Ventilkörper 5 anhebende Unterdruck weg, und die Feder 18 drückt den Ventilkörper 5 mit seiner Kappe 6 gegen den Anschlag 7. Dieser kann beispielsweise derart eingestellt sein, daß ein das Erlöschen des Brenners vermeidender minimaler Gas/Luft-Durchsatz erhalten bleibt. Da kein besonderer Antrieb für den Doppelventilkörper 4, 11 benötigt wird, hat dieses Ventil eine wesentlich geringere Bauhöhe als die im Stand der Technik bekannten Ventile mit Doppelventilkörper zur gleichzeitigen Gas/Luftregelung. Die Öffnungscharakteristik des Doppelventilkörpers läßt sich durch die Feder 18 beeinflussen, welche in bekannter Weise einstellbar sein kann. Hierfür kann sich die Feder 18 beispielsweise über einen axial verstellbaren Anschlag am Deckel 16 abstützen.

Da die Schließkraft des Ventilkörpers 5 nicht nur durch dessen Eigengewicht hervorgerufen, sondern durch die Feder 18 unterstützt wird, kann man das Doppelventil nicht nur, wie dargestellt, vertikal, sondern auch mit horizontal verlaufender Achse der Ventilstange 10 einbauen, ohne daß hierdurch die Funktionsfähigkeit des Doppelventils oder das einmal vorgegebene Gas/Luft-Verhältnis beeinträchtigt würde. Die Erzeugung einer die Ventilkörper 5, 11 bewegenden Druckdifferenz P2 - P3 kann durch ein nicht dargestelltes Gebläse erfolgen, welches am Lufteinlaß 2, am Gemischauslaß 3 oder am Auslaß einer dem Ventil nachgeschalteten Brennkammer wirksam ist.

## Patentansprüche

1. Gas/Luft-Mischventil für Brenner mit einer einen Ventilauslaß (3) aufweisenden Mischkammer sowie zwei mechanisch miteinander verbundenen und gleichachsig im Abstand voneinander angeordneten Ventilkörpern (5, 11), welche ohne gesonderten Ventilantrieb durch einen stromabwärts des Ventils herrschenden Unterdruck aus der Schließstelung in eine vom Druck am Ventilauslaß (3) abhängige Offenstellung bewegbar sind und mit je einem sich in Hubrichtung im Querschnitt erweiternden Strömungskanal (4, 12) zusammenwirken, **dadurch gekennzeichnet**, daß
a) das eine Ventil (4, 5) im Zuluftkanal (2, 4) für die Verbrennungsluft und das andere Ventil (11, 12) im Gaszufuhrkanal (12, 13) angeordnet ist;
b) der Strömungskanal (4) des Luftventils (4, 5) auf der einen Stirnseite und der Strömungskanal (12) des Gasventils (11, 12) auf der gegenüberliegenden Stirnseite der Mischkammer angeordnet ist;
c) der Ventilkörper (5) des Luftventils in Öffnungsrichtung und der Ventilkörper (11) des Gasventils in Schließrichtung angeströmt ist; und
d) ein Druckregler (19) in der Gaszufuhrleitung (20) angeordnet ist, welcher den Einlaßgasdruck dem Einlaßluftdruck derart nachführt, daß
e) die Stellung der Ventilkörper (5, 11) von der Druckdifferenz zwischen den Drücken am Lufteinlaß (2) und am Ventilauslaß (3) abhängt.

2. Ventil nach Anspruch 1, **dadurch gekennzeichnet**, daß der Strömungskanal (12) des Gasventils (11, 12) in einer in die Stirnwand (16) der Mischkammer eingesetzten Buchse (17) vorgesehen ist.

3. Ventil nach Anspruch 1 oder 2, **gekennzeichnet durch** eine die Ventilkörper (5, 11) in Schließrichtung beaufschlagende Rückstellfeder (18), die zwischen demVentilgehäuse (1, 16) und den beiden Ventilkörpern (5, 11) eingespannt ist.

4. Ventil nach Anspruch 3, **dadurch gekennzeichnet**, daß die Federkraft der Rückstellfeder (18) einstellbar ist.

5. Ventil nach einem der Ansprüche 1 bis 4, **dadurch gekennzeichnet**, daß die beiden Ventilkörper (5, 11) durch eine gemeinsame Ventilstange (10) miteinander verbunden sind.

6. Ventil nach Anspruch 5, **gekennzeichnet durch** eine Ventilstangenführung (14, 15).

7. Ventil nach einem der Ansprüche 1 bis 6, **gekennzeichnet durch** einen die Bewegung des Ventilkörpers (5) des Luftventils (4, 5) in Schließrichtung begrenzenden, vorzugsweise verstellbaren Anschlag (7).

8. Ventil nach einem der Ansprüche 1 bis 7, **dadurch gekennzeichnet**, daß die Druckdifferenz zwischen Lufteinlaß (2) und Ventilauslaß (3) durch ein an den Lufteinlaß (2) oder an den Gemischauslaß (3) des Ventils angeschlossenes oder am Auslaß der Brennkammer vorgesehenes Gebläse erzeugt wird..

## Claims

1. Gas/air mixing valve for burner, comprising a mixing chamber having a valve outlet (3); further comprising two valve bodies (5, 11) being mechanically interconnected and being positioned coaxial and spaced from each other, whereby the valve bodies are moveable from a closing position into an opening position without a separate valve gear by an underpressure existing downstream of the valve, the opening position depending on the valve outlet pressure, and whereby each valve body acts together with one flow channel (4, 12) having an expanding cross section in stroke direction, **characterized in that**:
a) the first valve (4, 5) is positioned in the air inlet channel (2, 4) for the furnace air, and that the second valve (11, 12) is positioned in the gas inlet channel (12, 13);
b) the flow channel (4) of said air valve (4, 5) is positioned at a first front side and that said gas valve (11, 12) is positioned at an opposite front side of said mixing chamber;
c) the valve body (5) of said air valve being flown against in opening direction and the valve body (11) of said gas valve being flown against in closing direction;
d) a pressure controller (19) is positioned in the gas inlet line (20), whereby the pressure controller controls the gas inlet pressure to follow-up the air inlet pressure in a manner that:
e) the position of said valve bodies (5, 11) depends on the pressure difference between the pressure existing at the air inlet (2) and the pressure existing at the valve outlet (3).

2. Valve according to claim 1, **characterized in that** the flow channel (12) of said gas valve (11, 12) is positioned in a hub (17), whereby the hub is inserted into the front side (16) of said mixing chamber.

3. Valve according to claim 1 or 2, **characterized by** a return spring (18) acting against the valve bodies (5, 11) in closing direction, whereby the return spring is fixed between a valve housing (1, 16) and said two valve bodies (5, 11).

4. Valve according to claim 3, **characterized in that** the elastic force of said return spring (18) is adjustable.

5. Valve according to one of the claims 1 to 4, **characterized in that** the two valve bodies (5, 11) are interconnected by a common valve rod (10).

6. Valve according to claim 5, **characterized by** a valve rod guiding device (14, 15).

7. Valve according to one of the claims 1 to 6, **characterized by** a preferably adjustable stop (7) limiting the movement of the valve body (5) of said air valve (4, 5) in closing direction.

8. Valve acording to one of the claims 1 to 7, **characterized in that** the pressure difference between air inlet (2) and valve outlet (3) is caused by a fan connected to the air inlet (2) or the valve outlet (3) of said valve or provided at the outlet of the combustion chamber.

## Revendications

1. Vanne mélangeuse de gaz et d'air pour brûleur, comportant une chambre de mélange, qui présente une sortie de vanne (3), ainsi que deux corps de soupape (5, 11) reliés mécaniquement l'un à l'autre et disposés à distance l'un de l'autre sur un même axe, lesquels corps de soupape sont déplaçables, sans système particulier d'entraînement de soupape, de la position fermée dans une position ouverte dépendant de la pression à la sortie 3 de la vanne, ceci sous l'effet d'une dépression régnant en aval de la vanne, et coopèrent chacun avec un canal d'écoulement (4, 12) dont la section transversale s'élargit dans le sens de la levée, caractérisée en ce que
a) une première soupape (4, 5) est disposée dans le canal d'arrivée d'air (2, 4) pour l'air de combustion et l'autre soupape (11, 12) est disposée dans le canal d'arrivée de gaz (12, 13);
b) le canal d'écoulement (4) de la soupape à air (4, 5) est disposé sur l'une des faces frontales de la chambre de mélange et le canal d'écoulement (12) de la soupape à gaz (11, 12) est disposé sur la face frontale opposée de la chambre de mélange;
c) le corps de soupape (5) de la soupape à air est refoulé dans le sens de l'ouverture et le corps de soupape (11) de la soupape à gaz est refoulé dans le sens de la fermeture; et
d) dans la canalisation d'arrivée de gaz (20) est disposé un régulateur de pression (19), qui asservit la pression d'entrée du gaz à la pression d'entrée de l'air d'une façon telle, que
e) la position des corps de soupape (5, 11) dépende de la différence de pression entre les pressions à l'entrée d'air (2) et à la sortie (3) de la vanne.

2. Vanne selon la revendication 1, caractérisée en ce que le canal d'écoulement (12) de la soupape à gaz (11, 12) est ménagé dans une douille (17) insérée dans la paroi frontale (16) de la chambre de mélange.

3. Vanne selon la revendication 1 ou 2, caractérisée par un ressort de rappel (18) qui sollicite les corps de soupape (5, 11) dans le sens de la fermeture et qui est inséré en tension entre le boîtier (1, 16) de la vanne et les deux corps de soupape (5, 11).

4. Vanne selon la revendication 3, caractérisée en ce que la force du ressort de rappel (18) est réglable.

5. Vanne selon l'une des revendications 1 à 4, caractérisée en ce que les deux corps de soupape (5, 11) sont reliés l'un à l'autre par une tige de soupape commune (10).

6. Vanne selon la revendication 5, caractérisée par un guide (14, 15) pour la tige de soupape.

7. Vanne selon l'une des revendications 1 à 6, caractérisée par une butée (7), de préférence ajustable, qui limite le déplacement du corps de soupape (5) de la soupape à air (4, 5) dans le sens de la fermeture.

8. Vanne selon l'une des revendications 1 à 7, caractérisée en ce que la différence de pression entre l'entrée d'air (2) et la sortie (3) de la vanne est produite par un ventilateur raccordé à l'entrée d'air (2) ou à la sortie (3) pour le mélange, de la vanne, ou bien disposé à la sortie de la chambre de combustion.
